# EUROPÄISCHE PATENTSCHRIFT

(11) **EP 3 088 652 B1**
(45) Veröffentlichungstag und Bekanntmachung des Hinweises auf die Patenterteilung: **11.10.2023**
(21) Anmeldenummer: 16166537.7
(22) Anmeldetag: 22.04.2016
(51) Int. Cl.: E06B 9/15, E06B 9/56

(54) **BETRIEBSSTARTVERFAHREN FÜR EINEN AUTOMATISCHEN GEBÄUDEABSCHLUSS, GEBÄUDEABSCHLUSSANTRIEBSVORRICHTUNG ZUR VERWENDUNG IN DEM VERFAHREN SOWIE AUTOMATISCHER GEBÄUDEABSCHLUSS**
OPERATING START METHOD FOR AN AUTOMATIC BUILDING CLOSURE, BUILDING CLOSURE DRIVE DEVICE FOR USE IN THIS METHOD AND AUTOMATIC BUILDING CLOSURE
PROCÉDÉ DE MISE EN MARCHE DE FERMETURE DE BÂTIMENT AUTOMATIQUE, DISPOSITIF D'ENTRAÎNEMENT DE FERMETURE DE BÂTIMENT DESTINÉ A ÊTRE UTILISÉ DANS LE PROCÉDÉ ET FERMETURE DE BÂTIMENT AUTOMATIQUE

(30) Priorität: 29.04.2015 DE 102015106694; 08.07.2015 DE 102015111064
(43) Veröffentlichungstag der Anmeldung: 02.11.2016
(73) Patentinhaber: Hörmann KG Antriebstechnik, 33803 Steinhagen (DE)
(72) Erfinder: SANKE, Michael, 33378 Rheda-Wiedenbrück (DE); LÜNSTROTH, Thorsten, 33415 Verl (DE)
(74) Vertreter: Kastel, Stefan

(56) Entgegenhaltungen:
- EP-A1- 0 905 592
- EP-A2- 0 544 135
- WO-A1-2007/068152
- WO-A2-03/081357
- DE-A1- 4 440 449
- DE-U1-202010 015 105
- www.Hoermann.de: "Garagen-Rolltor RollMatic", , 05-2014, 18 March 2015 (2015-03-18), pages 1-24, XP055691815, Retrieved from the Internet: URL:https://web.archive.org/web/2015031823 3138if_/http://www.hoermann.de:80/fileadmi n/_country/DE/kataloge/hoermann_kataloge_R ollMatic-D_srgb.pdf [retrieved on 2020-05-05]

## Beschreibung

Die Erfindung betrifft ein Betriebsstartverfahren zum Einrichten eines Betriebs eines automatischen Gebäudeabschlusses gemäß dem Oberbegriff des Anspruches 1. Weiter betrifft die Erfindung eine Gebäudeabschlussantriebsvorrichtung gemäß dem Oberbegriff des nebengeordneten Anspruches.

Aus der EP 0 544 135 A2 ist ein Verfahren und eine Vorrichtung zum Einlernen von Endlagen für Stellantriebe von Fenstern, Türen, Markisen, Rollladen oder dergleichen bekannt, bei der Endlagen durch Zählen von Werten eines Inkrementalgebers erfasst werden, wobei zum Einlernen der Endlagen eine Motorabschaltvorrichtung vorgesehen sein kann.

Aus der EP 0 905 592 A1 ist ein Verfahren zur Einstellung der Endlagen von einem durch einen Elektromotor angetriebenen Stellantrieb für Garagentore bekannt, bei der Motor gegen einen Endanschlag verfahren wird, über eine Überlastabschaltung abgeschaltet wird und der Elektromotor dann automatisch um eine gewisse Wegstrecke in umgekehrter Richtung verfahren wird, um den dann erreichten Lagewert als Endlage abzuspeichern. Es kann eine manuelle Nachjustierung dieses durch automatische Rückfahrt eingelernten Lagewerts erfolgen.

Aus der DE 20 2010 015 105 U1 ist ein Antrieb für eine Verdunkelungsvorrichtung mit einem verstellbaren Verschlusselement bekannt, wobei ein Antriebsmotor, eine dem Antriebsmotor zugeordnete Steuerung und eine Wegmessanordnung zur Ermittlung der Stellung des Verschlusselements vorgesehen sind, wobei in einem Betriebsmodus der Steuerung das Verschlusselement normalbetriebsmäßig zwischen zwei steuerungstechnischen Endlagen "Öffnungs-Endlage" und "Schließ-Endlage" motorisch verstellbar ist und wobei in einem Installationsmodus der Steuerung die steuerungstechnischen Endlagen automatisch einlernbar sind.

Zum Stand der Technik wird weiter das Garagen-Rolltor "RollMatic" genannt, welches aus der Firmenbroschüre "Garagen-Rolltor RollMatic" der Hörmann KG Verkaufsgesellschaft, Stand 05.2014, mit dem Druckdatum 05.2014, veröffentlicht unter anderem über das Internet, bekannt ist.

Bei dem Garagentorantrieb RollMatic handelt es sich um einen Rollabschluss als Beispiel für einen Gebäudeabschlussantrieb. Das Garagen-Rolltor ist in einer Version als automatischer Gebäudeabschluss mit einem Rolltorantrieb versehen, der ein Beispiel für einen Gebäudeabschlussantrieb ist. Weiter weist das Garagen-Rolltor RollMatic einen aus Rolltorstäben oder Lamellen aufgebauten Rollbehang auf, der ein Beispiel für einen aus Segmenten oder Lamellen aufgebauten Gebäudeabschlussflügel ist. Der Rollbehang ist auf eine durch den Rolltorantrieb angetriebene Wickelwelle aufwickelbar. Beim Aufwickeln des Rollbehangs bewegt sich eine Schließkante des Rollbehangs in Öffnungsrichtung und gibt so eine Durchfahrt zu der zu verschließenden Garage frei. Zum Schließen des Rolltors wird die Wickelwelle gegenläufig angetrieben, so dass sich der Rollbehang von der Wickelwelle abwickelt und sich die Schließkante in Schließrichtung bewegt. Der Antrieb erfolgt über die Wickelwelle, welche beim Schließen eine Antriebskraft auf den bereits abgewickelten Bereich des Rollbehangs von oben nach unten ausübt. Lässt man das Gewicht des bereits abgewickelten Rollbehangs unberücksichtigt, so wird demnach eine Druckkraft auf den Rollbehang ausgeübt, die Fahrtrichtung "zu" in Richtung eines Zusammenschiebens der Lamellen zueinander oder mit anderen Worten in Richtung eines Stauchens des Rollbehanges wirkt. Beim Öffnen bewirkt ein Drehen der Wickelwelle in Öffnungsdrehrichtung eine Zugkraft auf den Rollbehang, welche in Richtung eines Auseinanderziehens der Lamellen wirkt.

Ein besonderer Vorteil des Garagen-Rolltores RollMatic ist dessen besonders einfacher Aufbau. Der Rollbehang ist mittels einer Gewichtsausgleichseinrichtung möglichst weit ausgeglichen. Das Risiko, dass der Rollbehang insbesondere beim Schließen auf Gegenstände oder Personen fährt und die Gegenstände beschädigt oder die Personen verletzt, wird dadurch vermieden, dass an dem Rollabschluss eine Kraftabschaltung vorgesehen ist.

Eine Kraftabschaltung ist insbesondere bei anderen Bauarten von Torantrieben wie z.B. Schleppantrieben bereits seit Jahrzehnten gut bekannt. Hierzu wird an dem Gebäudeabschlussantrieb ein Parameter, welcher abhängig zu der Antriebskraft des Gebäudeabschlussantriebes ist, bezüglich des Überschreitens oder Unterschreitens vorbestimmter Schwellen überwacht. Derartige Parameter sind beispielsweise die Stromaufnahme, Spannungsaufnahme, Leistungsaufnahme und/oder die Drehzahl eines Elektromotors des Gebäudeabschlussantriebes. Anhand eines oder mehrerer dieser Parameter kann man den Kraftaufwand, den der Gebäudeabschlussantrieb aktuell hat, feststellen und bei unzulässig hoher Kraft eine Kraftabschaltung oder Reversierung durchführen.

Entsprechendes ist auch bei dem automatischen Rolltor RollMatic realisiert. Hierdurch kommt man ohne gesonderte Sensoren an der Schließkante und ohne gesonderte Schließkantensicherung aus.

Die Möglichkeit der Überwachung des sicheren Laufes des Gebäudeabschlussflügels ermöglicht weiter ein einfaches Betriebsstartverfahren, bei dem Endstellungen des Gebäudeabschlussflügels eingelernt werden, um im darauffolgenden Betrieb zum Steuern des Rolltorantriebes eingesetzt zu werden.

Hierzu wird bei dem Garagentorantrieb RollMatic in einer Lernfahrt der Rollbehang in seine Öffnungsendstellung bis hin gegen einen dort vorgesehenen Endanschlag verfahren. Beispielsweise sind im Bereich der seitlichen Führung oder im Bereich einer Abschlussleiste gegenseitige Endanschläge beim Verfahren des Schließkantenbereichs in die Öffnungsendstellung vorgesehen. Während der Lernfahrt erkennt eine angeschlossene Steuereinheit aufgrund eines Ansteigens der Öffnungsantriebskraft das Verfahren gegen den Öffnungsendanschlag. Der Rolltorantrieb ist mit einem Positionsgeber versehen, der die Drehwinkelstellung der Antriebswelle überwacht und diese bestimmten Positionen des Rolltorbehanges zuordnet. Durch Bekanntsein der Öffnungsendstellung ist ein sehr guter Referenzwert für den Positionsgeber erhältlich.

Weiter wird in einer Lernfahrt in Richtung "Tor zu" eine Schließendstellung eingelernt. Hierzu wird der Rollbehang abgewickelt, bis die Schließkante gegen einen mechanischen Anschlag (z.B. den Boden) an der Schließendstellung fährt und der Rollbehang anschließend gestaucht wird. Auch dies wird über einen Anstieg der Kraft und die Überwachung des zur Kraft korrelierten Parameters erkannt, und die entsprechend eingelernte Schließendstellung wird daraufhin zum Betrieb des Rolltores verwendet.

Beispielsweise erfolgt der Betrieb derart, dass kurz vor Erreichen der entsprechenden Endlagen die Geschwindigkeit herabgesetzt wird, so dass ein sanftes Verfahren gegen den jeweiligen Endanschlag erfolgt.

Außerdem kann über den größten Teil des Torweges die Kraftabschaltung aktiv sein, so dass bei unzulässigem Erhöhen einer Kraft auf ein Auffahren auf ein Hindernis geschlossen wird und eine Reversierung erfolgt. Andererseits kann anhand der eingelernten Schließendlage eine Reversiergrenze vorgesehen sein. In einem Bereich kurz vor der Schließendlage, zwischen der Reversiergrenze und der Schließendlage, ist die Steuerung dann derart einstellbar, dass eine Erhöhung der Kraft nicht als Auffahren auf ein Hindernis, sondern als Auffahren gegen den mechanischen Anschlag in der Schließendstellung erkannt wird.

Diese Technologie hat sich bewährt und ermöglicht einen sicheren und dennoch sehr kostengünstigen und raumsparenden automatischen Gebäudeabschlussantrieb.

Die Erfindung hat sich zur Aufgabe gestellt, ein Betriebsstartverfahren für einen automatischen Gebäudeabschlussantrieb der im Oberbegriff des Anspruchs 1 genannten Art hinsichtlich des Komforts und des Gebäudeabschlusses weiter zu verbessern.

Diese Aufgabe wird durch ein Betriebsstartverfahren gemäß Anspruch 1 gelöst.

Ein Betriebsverfahren unter Verwendung des Betriebsstartverfahrens sowie ein automatischer Gebäudeabschluss sind die Gegenstände der Nebenansprüche.

Vorteilhafte Ausgestaltungen sind Gegenstand der Unteransprüche.

Gemäß einem ersten Aspekt schafft die Erfindung ein Betriebsstartverfahren zum Einrichten eines Betriebs eines automatischen Gebäudeabschlusses, der einen aus mehreren Segmenten oder Lamellen aufgebauten Gebäudeabschlussflügel und einen Gebäudeabschlussantrieb aufweist, der derart an den Gebäudeabschlussflügel angeschlossen ist, dass ein Antreiben in Schließrichtung eine in Richtung eines Zusammenstauchens der Segmente oder Lamellen ausgeübte Druckkraft und ein Antreiben in Öffnungsrichtung eine in Richtung eines Auseinanderziehens der Segmente oder Lamellen wirkende Zugkraft ausübt, mit dem Schritt:
a) Durchführen einer Lernfahrt in Schließrichtung zum Einlernen einer Schließendstellung,
   wobei Schritt a) umfasst:
   a1) Antreiben des Gebäudeabschlussflügels in Schließrichtung,
   a2) Auflaufenlassen des Gebäudeabschlussflügels gegen einen mechanischen Anschlag in der Schließendstellung,
   a3) Erfassen des Auflaufens gegen den mechanischen Anschlag durch Überwachen eines von der Antriebskraft abhängigen Parameters, um ein Überschreiten einer Kraftschwelle zu erfassen,
   a4) Einlernen einer eingelernten Schließendstellung durch Erfassen der Position des Gebäudeabschlussflügels, an der in Schritt a3) ein Auflaufen gegen den mechanischen Anschlag mittels Kraftschwellenerfassung erfasst worden ist,
   wobei die Schritte a1) bis a4) automatisch durchgeführt werden, um die eingelernte Schließendstellung automatisch einzulernen,
   wobei Schritt a) weiter umfasst:
   a5) durch eine Bedienperson erfolgendes Auswählen einer relativ zu der eingelernten Schließendstellung in Öffnungsrichtung versetzt positionierten Position des Gebäudeabschlussflügels als Schließendstellung.

Soweit hier Verfahrensschritte mit a), b), a1), a2), ... a5) bezeichnet sind, so dient dies lediglich der besseren Lesbarkeit und der einfacheren Bezugnahme und nicht, um eine bestimmte Reihenfolge der Verfahrensschritte anzugeben.

Es ist bevorzugt, dass Schritt a5) eine manuelle Feinjustierung des Ausmaßes der Versetzung der endgültigen Schließendstellung von der automatisch eingelernten Schließendstellung umfasst.

Bei einer Ausgestaltung ist vorgesehen, dass Schritt a) weiter umfasst:
a6.1) Abspeichern der eingelernten Schließendstellung und Beibehalten eines Ausmaßes der Versetzung der endgültigen Schließendstellung von der eingelernten Schließendstellung, um im Betrieb aus der eingelernten Schließendstellung und dem Ausmaß der Versetzung die endgültige Schließendstellung für eine Steuerung des Gebäudeabschlussantriebs zu bestimmen.

Bei einer anderen Ausgestaltung ist vorgesehen, dass Schritt a) umfasst:
a6.2) Abspeichern der endgültigen Schließendstellung zur Verwendung in einer Steuerung des Gebäudeabschlussantriebs.

Der mechanische Abschlag in Schritt a2) ist in einer bevorzugten Ausgestaltung der Boden der zu verschließenden Öffnung, gegen den die Schließkante an der Endlamelle fährt. In einer Ausgestaltung wird hierzu der Gebäudeabschlussflügel noch so lange weiter in Schließrichtung angetrieben, bis das Auflaufen gegen den mechanischen Anschlag an der Wickelwelle erfassbar ist nachdem alle Lamellen zusammengeschoben bzw. gestaucht wurden.

In einer Ausgestaltung ist ein Kraftanstieg an dem an einer Wickelwelle angeschlossenen Antrieb erst dann erfassbar, wenn alle Lamellen zusammengeschoben wurden. Die meisten Lamellen oder Segmente befinden sich bei einer Ausgestaltung im Eingriff mit wenigstens einer seitlichen Führungsschiene.

Untersuchungen haben gezeigt, dass bei einer derartigen, besonders einfachen Möglichkeit des Einlernens der Schließeinstellung die nicht durch Führungsschienen oder dergleichen geführten freilaufenden Lamellen zwischen den Führungsschienenende und der Wellenanbindung Probleme bereiten können, da es hierbei zu undefinierten Lamellen-Stellungen kommt und somit die in der Lernphase eingestellten Schließeinstellung zuweilen nicht genau genug ist.

Durch die Durchführung des Schnittes a5) lässt sich dieses Problem beheben.

Ein besonders bevorzugtes Betriebsstartverfahren ist gekennzeichnet durch den Schritt b) Durchführen einer Lernfahrt in Öffnungsrichtung zum Einlernen einer Öffnungsendstellung.

Es ist bevorzugt, dass Schritt b) umfasst:
b1) Verfahren des Gebäudeabschlussflügels in Öffnungsrichtung,
b2) Auflaufenlassen des Gebäudeabschlussflügels gegen einen mechanischen Anschlag in der Öffnungsendstellung,
b3) Erfassen des Auflaufens gegen den mechanischen Anschlag in der Öffnungsendstellung durch Überwachen eines von der Antriebskraft abhängigen Parameters, um ein Überschreiten einer Kraftschwelle zu erfassen,
b4) Erfassen der Position des Gebäudeabschlussflügels, an der in Schritt b3) ein Auflaufen gegen den mechanischen Anschlag erfasst worden ist, als Öffnungsendstellung.

Es ist bevorzugt, dass die Öffnungsendstellung als Referenzpunkt für einen Positionsgeber verwendet wird, um aus einer Drehwinkelstellung einer Antriebswelle des Gebäudeabschlussantriebs eine Position des Gebäudeabschlussflügels zu bestimmen.

Erfindungsgemäß umfasst Schritt a5):
a5.1) Einstellen eines Schließendstellungseinstellelements an dem Gebäudeabschlussantrieb oder einer damit verbundenen Steuereinheit zum Feineinstellen der Schließendposition.

Erfindungsgemäß umfasst Schritt a5.1):
Auswählen einer von mehreren vorgegebenen Positionen des Schließendstellungseinstellelements zum Auswählen eines von mehreren diskret vorgegebenen Versetzungsgraden, um welche die Schließendstellung von der eingelernten Schließendstellung in Öffnungsrichtung versetzt ist.

Das erfindungsgemäße Betriebsstartverfahrens ist gekennzeichnet durch eine Anwendung auf einen Rollabschluss, bei dem der Gebäudeabschlussflügel als auf eine Wickelwelle aufwickelbaren und abwickelbaren Rollbehang ausgebildet ist und der Gebäudeabschlussantrieb als Rollabschlussantrieb zum Antreiben der Wickelwelle ausgebildet ist.

Gemäß einem weiteren Aspekt betrifft die Erfindung ein Betriebsverfahren für einen automatischen Gebäudeabschluss, der einen aus mehreren Segmenten oder Lamellen aufgebauten Gebäudeabschlussflügel und einen Gebäudeabschlussantrieb aufweist, der derart an den Gebäudeabschlussflügel angeschlossen ist, dass ein Antreiben in Schließrichtung eine in Richtung eines Zusammenstauchens der Segmente oder Lamellen ausgeübte Druckkraft und ein Antreiben in Öffnungsrichtung eine in Richtung eines Auseinanderziehens der Segmente oder Lamellen wirkende Zugkraft ausübt,
gekennzeichnet durch die Schritte:
Durchführen eines Betriebsstartverfahrens nach einem der voranstehenden Ausgestaltungen,
Steuern des Gebäudeabschlussantriebs unter Verwendung der endgültigen Schließendstellung, so dass die endgültige Schließendstellung zur Ermittlung einer Stoppposition bei Verfahren in Schließrichtung und/oder zur Ermittlung einer Reversiergrenze herangezogen wird.

Gemäß einem weiteren Aspekt betrifft die Erfindung ein Rolltor mit einer Gebäudeabschlussantriebsvorrichtung, umfassend ein Gebäudeabschlussantriebsaggregat zum Anschieben eines aus mehreren Segmenten oder Lamellen aufgebauten Gebäudeabschlussflügels in eine Schließrichtung und zum Ziehen des Gebäudeabschlussflügels in eine Öffnungsrichtung und eine Steuereinheit zum Steuern des Gebäudeabschlussantriebsaggregats, wobei die Steuereinheit zum automatischen Einlernen einer eingelernten Schließendstellung mittels Kraftabschaltung im Zuge einer Lernfahrt in Schließrichtung ausgebildet ist, gekennzeichnet durch eine Schließendstellungsfeinjustierungseinrichtung, mittels der eine Position, die von der automatisch eingelernten Schließendstellung in Öffnungsrichtung versetzt ist, als Schließendstellung einstellbar ist.

Die Gebäudeabschlussantriebsvorrichtung ist ausgebildet als Rollabschlussantriebsvorrichtung zum Antreiben einer Wickelwelle eines Rollabschlusses, auf dem als Gebäudeflügel ein Rollbehang in Öffnungsrichtung aufwickelbar und in Schließrichtung abwickelbar ist.

Erfindungsgemäß ist vorgesehen, dass die Schließendstellungseinrichtungseinrichtung ein Schließendstellungseinstellelement zum manuellen Einstellen des Maßes der Versetzung der Schließendstellung aufweist. Das Schließendstellungseinstellelement weist mehrere vorgegebene Positionen zum Auswählen eines von mehreren diskret vorgegebenen Versetzungsgraden auf, um welche die Schließendstellung von der eingelernten Schließendstellung in Öffnungsrichtung versetzt ist.

Es ist bevorzugt, dass das Schließendstellungseinstellelement ein Potentiometer umfasst.

Es ist bevorzugt, dass die Steuereinheit zum Durchführen des Betriebsstartverfahrens nach einer der voranstehenden Ausgestaltungen und/oder zum Durchführen des Betriebsverfahrens nach der zuvor erläuterten Ausgestaltung eingerichtet ist.

Eine bevorzugte Ausgestaltung der Gebäudeabschlussantriebsvorrichtung ist gekennzeichnet durch einen Relativweggeber zum Erfassen einer Drehwinkelstellung einer an den Gebäudeabschlussflügel anzuschließenden Antriebswelle des Gebäudeabschlussantriebsaggregats, um damit die Position des Gebäudeabschlussflügels zu erfassen.

Dieser weitere Aspekt der Erfindung betrifft einen automatischen Gebäudeabschluss in Form eines Rolltores, das einen aus mehreren Segmenten oder Lamellen aufgebauten Gebäudeabschlussflügel und eine Gebäudeabschlussantriebsvorrichtung nach einer der zuvor genannten Ausgestaltungen aufweist.

Der erfindungsgemäße Gebäudeabschluss ist ausgebildet als automatisches Rolltor, wobei der Gebäudeabschlussflügel als Rollbehang ausgebildet ist, der auf eine durch die Gebäudeabschlussantriebsvorrichtung antreibbare Wickelwelle zum Öffnen aufwickelbar und zum Schließen abwickelbar ist.

Bei allen Aspekten der Erfindung ist bevorzugt, dass als Ausmaß einer Versetzung der endgültigen Schließendstellung von einer durch Kraftabschaltung eingelerneten Schließendstellung in einem begrenzten Bereich zwischen 0 und ca. 1,5 Segmentlängen oder Lamellenlängen, insbesondere zwischen 0 und 1 Segmentlänge oder Lamellenlänge auswählbar ist.

Eine der der Erfindung zugrundeliegenden Ideen ist insbesondere eine Feinjustierung einer automatisch eingelernten Endlage "Tor zu" um eine begrenzte Strecke in Richtung "Tor auf". Diese Feinjustierung ist vorzugsweise in Verbindung mit einem Rolltor vorzusehen.

In den Weglernfahrten lernt der RollMatic-Antrieb durch den Stromanstieg und den Drehzahlabfall in den Endlagen automatisch die Endlagen "Tor Auf" und "Tor Zu" ein. Beim Ermitteln der Endlage "Tor Zu" ergibt sich heute das Problem, dass sich die letzten Lamellen unmittelbar vor der Endlage "Tor Zu" und je nach Lamellenanzahl / Torhöhe nicht gleichmäßig und reproduzierbar abwickeln und es hierdurch zu einem ungewollten Reversieren oder zu einem Knackgeräusch, welches durch das "Einknicken" der letzten Lamelle aufgrund des hohen Drucks in dem Scharnier- bzw. Drehpunkt der Lamelle durch "Einknicken" entsteht, kommen kann.

Man hat bisher versucht, die Winkelstellung der Lamellen durch die Anzahl der Lamellen in Abhängigkeit zur Torhöhe so zu begrenzen, dass die letzten freien Lamellen (die nicht in der senkrechten Führungsschiene geführt sind) in der Endlage "Tor Zu" nicht zu steil, aber auch nicht zu flach stehen.

Aufgrund der fixen Lamellenhöhe von z.B. 77 mm kann man aber in Abhängigkeit zur Torhöhe nur bedingt Einfluss auf die Winkelstellung der Lamellen in der Endlage "Tor Zu" nehmen. Anfangs hat man bei den "kritischen" Torhöhen versucht, dies durch eine halbe Lamelle (halbe Lamellenhöhe) auszugleichen, was zum einen höhere Kosten und zum anderen Kratzer auf der Oberfläche des Tores verursacht hat. Außerdem könnte man dies aufgrund des mittlerweile hohen Automatisierungsgrades in der Produktion wirtschaftlich nur noch schwer umsetzen.

Als Lösung wird gemäß einer vorteilhaften Ausführungsform der Erfindung eine begrenzte Feinjustierung der Endlage "Tor Zu" in Richtung "Tor Auf" z.B. mittels eines Potentiometers oder einem sonstigen Einstellelement vorgeschlagen. Z.B. erfolgt eine Versetzung der endgültigen Schließendlage von einer eingelernten Schließendlage um ca. eine Lamellenhöhe. Vorteilhaft erfolgt nur eine begrenzte Einstellmöglichkeit. Eine Begrenzung ist sinnvollerweise so zu wählen, dass es keine Probleme mit Sicherheitsnormen gibt, die eine bestimmte maximale Reversiergrenze vorschlagen. Eine größere Strecke, innerhalb der eine Feinjustierung möglich wäre, könnte daher zu Schwierigkeiten in Bezug auf ein Einhalten der Reversiergrenze führen.

Durch diese Idee kann man die Herstellkosten reduzieren. Eventuell könnte man hierdurch bei der einen oder anderen Torhöhe auf eine Lamelle verzichten. Gegenüber anderen Konzepten ist eine Sicherheitsüberwachung auch an einfach aufgebauten Rolltoren ohne Sensoren oder Schließkantensicherungen, rein durch Kraftabschaltung am Antrieb, möglich, wobei ein besserer Komfort und eine größere Betriebssicherheit als bisher erreichbar sind.

Beispielweise mittels eines am Antrieb oder einer Steuereinheit oder einer Bedienerschnittstelle vorgesehenen Potentiometers oder einem sonstigen Einstellelement kann man die Endlage "Tor Zu" feinjustieren, wie dies im Folgenden anhand des Beispiels Potentiometer erläutert wird.

Poti auf 100% (Rechtsanschlag): Die Endlage "Tor Zu" entspricht der automatisch eingelernten Endlage per Kraftabschaltung.

Poti auf 50% (Mittelstellung): Die Endlage "Tor Zu" wird im Vergleich zur automatisch eingelernten Endlage bei Torfahrten (alle Fahrten außer Weglernfahrten) um ca. eine halbe Lamelle (22,5° Wickelwellenumdrehung) in Richtung "Tor Auf" verschoben.

Poti auf 0% (Linksanschlag): Die Endlage "Tor Zu" wird um ca. eine ganze Lamelle
(ca. 45° Wickelwellenumdrehung) in Richtung "Tor Auf" verschoben.

Der Drehbereich des Potis oder sonstigen Einstellelements kann z.B. in Sektoren eingestellt werden, um ein schrittweises Einstellen zu ermöglichen. Z.B. wird der Einstellbereich in 5 bis 20, vorzugsweise 11 Sektoren unterteilt. Bei Antrieb einer Wickelwelle wäre so z.B. eine Einstellung in Schritten von z.B. ca. 4° möglich.

Im Folgenden wird ein mögliches Ausführungsbeispiel für das Einlernen beschrieben.

Ausgangszustand: Der Antrieb ist ungelernt (Auslieferzustand oder nach einem Reset). 1. Es erfolgt eine Referenzfahrt in Richtung Auf.

Beendigung durch Kraftabschaltung. 2. Es erfolgt eine Streckenlernfahrt in Richtung Zu.

Beendigung durch Kraftabschaltung.

Jetzt ist die maximale Torstrecke ermittelt worden.

Nun wird anhand der Potistellung die Torstrecke verkürzt und abgespeichert.

In diesem Ausführungsbeispiel wird die Potistellung während des weiteren Betriebs nicht mehr ausgewertet; in dem Speicher ist bereits die verkürzte Torstrecke abgespeichert. 3. Es erfolgt eine Kraftlernfahrt in Richtung Auf mit der alten Maximalstrecke.

Alle weiteren Fahrten erfolgen nun mit der korrigierten Strecke. 4. Es erfolgt eine Kraftlernfahrt in Richtung Zu.

Beendigung durch Kraftabschaltung oder Streckenende. 5. Es erfolgt eine Fahrt in Richtung Auf.

Der Antrieb ist nun für den Normalbetrieb eingelernt.

Bei einer Kraftlernfahrt wird z.B. der Verlauf des oder jedes für die Kraftabschaltung überwachten Parameters über die Torwegstrecke aufgenommen und für eine streckenabhängige Schwellwertüberwachung verwendet.

Es wäre eventuell auch denkbar, dass man die Strecke im eingelernten Zustand per Poti verkürzen kann. Bei einer Ausführungsform wird demnach eine maximale Strecke oder eine durch Kraftüberschreitung eingelernte Schließendstellung eingelernt. Im Betrieb wird aus der eingelernten Strecke und dem über das Einstellelement vorgegebene Maß der Versetzung die endgültige Schließendstellung ermittelt und für die Steuerung verwendet. Die letztere Ausführungsform hat den Vorteil, dass auch automatisches erneutes Einlernen der eingelernten Schließendstellungen möglich ist und dass die verkürzte Strecke aus einem aktuell eingelernten Wert der Schließendstellung und dem vorgegebenen Ausmaß der Versetzung in Öffnungsrichtung aktuell ermittelt werden kann und aktualisiert werden kann.

Ein Ziel ist das Erreichen einer höheren Betriebssicherheit in Sachen Reversieren. Zusätzliche Vorteile sind das prozesssichere Einhalten der Reversiergrenze und die Verhinderung der Knackgeräusche. Endkunden, die einen großen Wert auf das vollständige Schließen (keine Ritzen zwischen den Lamellen) legen, kann man diesen Wunsch mit der Potentiometer-Einstellung von 100 % nach wie vor erfüllen.

Andere auf dem Markt erhältliche konventionelle automatische Rollabschlüsse haben in der Regel einen Rohrmotor ohne Kraftbegrenzung und somit ein anderes Antriebsprinzip. Die Endlageneinstellung findet hierbei meistens durch das Anfahren der Endlagen im Totmann-Betrieb und abschließendem manuellen Speichern der Endlage statt. Die Hinderniserkennung in Richtung "Tor Zu" erfolgt hierbei mit optischen Schließkantensicherungen. Bei diesen konventionellen Rollabschlüssen sind die Betriebssicherheit und der Komfort durch andere, allerdings hinsichtlich Herstellung und Handhabung weitaus aufwändigere Maßnahmen gelöst.

Ausführungsbeispiele der Erfindung werden im Folgenden anhand der beigefügten Zeichnungen näher erläutert. Darin zeigt:
- Fig. 1: eine Ansicht auf einen automatischen Gebäudeabschluss am Beispiel eines automatischen Rolltores von innen aus einem zu verschließenden Raum heraus gesehen;
- Fig. 2: einen Querschnitt durch den Gebäudeabschluss von Fig. 1;
- Fig. 3: einen Vertikalschnitt durch den Gebäudeabschluss von Fig. 1;
- Fig. 4-6: Ansichten vergleichbar der Fig. 1 bis 3, die den Rollabschluss als Beispiel für einen Gebäudeabschluss in einer anderen Einbausituation zeigen;
- Fig. 7: eine vergrößerte Ansicht einer bei dem Gebäudeabschluss der Fig. 1 bis 6 einsetzbaren Gebäudeabschlussantriebsvorrichtung am Beispiel einer Rollabschlussantriebsvorrichtung;
- Fig. 8: eine schematische Darstellung der Gebäudeabschlussantriebsvorrichtung, die ein Antriebsaggregat und eine Steuereinheit aufweist;
- Fig. 9: eine schematische perspektivische Einstellung eines seitlichen Bereichs eines weiteren Ausführungsbeispiels des automatischen Rolltores, ausgestaltet als Außenroller; und
- Fig. 10: eine schematische perspektivische Darstellung eines weiteren Ausführungsbeispiels des automatischen Rolltores, ausgebildet als Innenroller.

Die Fig. 1 bis 6 sowie 9 und 9 zeigen Ausführungsbeispiele für einen Gebäudeabschluss 10, der einen in einer Führung 14 geführten Gebäudeabschlussflügel 12 und eine Gebäudeabschlussantriebsvorrichtung 16 zum Antreiben des Gebäudeabschlussflügels 12 aufweist.

Der Gebäudeabschluss 10 ist als Rollabschluss und insbesondere als Rolltor 18 ausgebildet, wobei der Gebäudeabschlussflügel 12 als Rollbehang 20 ausgebildet ist, der aus mehreren Lamellen 22 aufgebaut ist.

Die Gebäudeabschlussantriebsvorrichtung 16 ist als Rollabschlussantriebsvorrichtung und insbesondere als Rolltorantrieb 24 ausgebildet, welcher zum Antreiben einer Wickelwelle 26 des Rolltores 18 ausgebildet ist. Durch Antreiben der Wickelwelle 26 in die eine Richtung (im Uhrzeigersinn in den Fig. 3 und 6) wird der Rollbehang 20 zum Öffnen des Rolltores 18 auf die Wickelwelle aufgewickelt. Bei umgekehrter Drehung der Wickelwelle 26 wird der Rollbehang 20 zum Schließen des Rolltores 18 von der Wickelwelle 26 abgewickelt. Allgemein ist der Gebäudeabschlussflügel 12 durch die Gebäudeabschlussantriebsvorrichtung 16 in eine Öffnungsrichtung und in eine Schließrichtung bewegbar angetrieben. Die Gebäudeabschlussantriebsvorrichtung 16 greift an einem Bereich des Gebäudeabschlussflügels 12 an, der entgegengesetzt zu einer Schließkante 28 angeordnet ist.

Bei dem aus Lamellen 22 oder sonstigen Segmenten zusammengesetzten Gebäudeabschlussflügels 12 bewirkt so ein Antreiben in Schließrichtung (nach unten in den Figuren 3 und 6) eine Antriebskraft auf den Gebäudeabschlussflügel 12 in Richtung eines Zusammenstauchens des Gebäudeabschlussflügels 12 - Druckkraft. Bei Antreiben in Öffnungsrichtung wird der Gebäudeabschlussflügel 12 in Zugrichtung belastet; die Lamellen 22 oder sonstigen Segmente 26 werden demnach auseinandergezogen.

Wie in den Fig. 7 und 8 angedeutet, weist die Gebäudeabschlussantriebsvorrichtung 16 ein Antriebsaggregat 30 zum motorischen Antreiben des Gebäudeabschlussflügels 12 und eine Steuereinheit 32 sowie einen Positionsgeber 34, beispielsweise ausgebildet als Inkrementalgeber 36 im Bereich einer Antriebswelle 38 des Antriebsaggregates 30.

Ist wenigstens eine Position des Gebäudeabschlussflügels 12 gut bekannt, kann man durch Heraufzählen oder Herabzählen der Impulse des Inkrementalgebers 36 von der bekannten Position den jeweiligen Torweg und die aktuelle Position des Gebäudeabschlussflügels 12 bestimmen. Dies erfolgt durch entsprechende Software in der Steuereinheit 32.

Weiter ist die Steuereinheit 32 an das Antriebsaggregat 30 derart angeschlossen, dass ein Parameter des Antriebsaggregats 30, der von der jeweiligen Antriebskraft abhängig ist - z.B. zu der Antriebskraft proportional ist - überwacht wird, um so ein unzulässiges Ansteigen einer Kraft zu erfassen und eine Abschaltung oder Reversierung durchzuführen.

Beispielsweise werden eine Stromaufnahme und eine Drehzahl eines Elektromotors des Antriebsaggregates 30 überwacht und bei Überschreiten einer vorbestimmten Stromschwelle bzw. bei Unterschreiten einer vorbestimmten Drehzahl auf ein unzulässiges Ansteigen einer Kraft erkannt.

Die Steuereinheit 32 ist weiter dazu ausgebildet, in einem Betriebsstartverfahren Lernfahrten zum Einlernen von Betriebsparametern für den Gebäudeabschluss 10 durchzuführen.

Ein Ausführungsbeispiel des Betriebsstartverfahrens wird im Folgenden näher erläutert.

Zunächst erfolgt nach einer Erstmontage oder einem Reset des Gebäudeabschlusses 10 bzw. der Gebäudeabschlussantriebsvorrichtung 16 eine Lernfahrt in Öffnungsrichtung. Die Lernfahrt erfolgt mit geringer Kraft so lange, bis der Gebäudeabschlussflügel 12 einen mechanischen Anschlag in der Öffnungsendstellung erreicht. Dies wird in der Steuereinheit 32 mittels der Kraftüberwachung erkannt. Die Lernfahrt wird beendet und die entsprechende Position des Positionsgebers 34 wird als Öffnungseinstellung und als Referenzwert für die Torwegerfassung in einem Speicher 40 abgespeichert.

Danach erfolgt eine Lernfahrt in Schließrichtung, bis der Gebäudeabschlussflügel 12 einen mechanischen Anschlag in der Schließendstellung erreicht und dies über die Kraftüberwachung erkannt wird. Genaueres hierzu die Wickelwelle 26 solange in Schließrichtung angetrieben, bis die Schließkante 28 den durch den Boden gebildeten mechanischen Anschlag erreicht. Die Wickelwelle 26 wird danach auch noch weiter so lange angetrieben, bis alle Lamellen 22 aufeinander gefahren sind und sich so ein Kraftanstieg an der Wickelwelle bemerkbar mach. Dieser Kraftanstieg wird über die Kraftüberwachung erkannt. Die entsprechende Position wird im Folgenden als "vorläufige Schließendstellung" oder als automatisch eingelernte Schließendstellung bezeichnet.

An der Steuereinheit 32 ist ein Schließendstellungseinstellelement 42 vorgesehen, mittels der eine Bedienperson eine Feinjustage der tatsächlich für die Steuerung im Betrieb zu verwendenden Schließendstellung vornehmen kann. Das Schließendstellungseinstellelement 42 umfasst in einem Ausführungsbeispiel ein Potentiometer 44 auf einer Steuerungsplatine der Steuereinheit 32. Das Potentiometer 44 ist in mehreren Schritten zwischen einer Maximalstellung und einer Minimalstellung einstellbar. Durch Auswahl einer der Einstellungen kann die Bedienperson vorgeben, dass keine Versetzung zwischen der tatsächlichen Schließendstellung und der zunächst automatisch eingelernten Schließendstellung erfolgen soll. Es ist mittels des Schließendstellungseinstellelement 42 aber auch möglich, eine endgültige Schließendstellung einzustellen, die von der automatisch eingelernten Schließendstellung um ein begrenztes Maß in Öffnungsrichtung versetzt angeordnet ist.

Somit kann eine Bedienperson ein Maß einer Versetzung der endgültigen Schließendstellung relativ zu der automatisch per Kraftabschaltung eingelernten Schließendstellung in Öffnungsrichtung vorgeben.

Gemäß einem Ausführungsbeispiel des Betriebsstartverfahrens wird nach Durchführen der Lernfahrt durch die Bedienperson bestimmt, um welches Maß eine Versetzung der tatsächlichen Schließendstellung in Öffnungsrichtung vorteilhaft ist, um Probleme mit einer ungewollten Kraftabschaltung vor Erreichen der Schließendstellung und Geräusche beim Einfahren in die Schließendstellung zu vermeiden. Anschließend wird die um das vorgegebene Maß versetzte endgültige Schließendstellung in den Speicher 40 eingelernt.

Bei einer anderen Ausführungsform wird mittels des Schließendstellungseinstellungselements 42 einmal ein Maß einer Versetzung vorgegeben und anschließend im späteren Betrieb aus einer abgespeicherten automatisch zuvor eingelernten Schließendstellung die für die Steuerung zu berücksichtigende gewünschte Schließendstellung - die gegenüber der automatisch Eingelernten um das vorgegebene Maß versetzt ist - zu bestimmen. Letztere Version hat den Vorteil, dass auch Aktualisierungen bei dem automatischen Einlernen der Schließendstellung vorgenommen werden können und nur 1x das Maß der Versetzung vorgegeben werden braucht.

Anschließend erfolgen noch Lernfahrten in Öffnungsrichtung und Schließrichtung, um den Kraftverlauf, d.h. den Verlauf des überwachten Parameters in Abhängigkeit von der Strecke, aufzunehmen und einzulernen. Dieser Kraftverlauf wird - unter Berücksichtigung einer Toleranzdistanz - als wegabhängige Kraftschwelle für den späteren Betrieb verwendet.

Die endgültige Schließendstellung, die durch die automatisch eingelernte Schließendstellung und die Feinjustierung mittels des Schließendstellungseinstellelements erhalten wird, wird der Steuerung als Schließendstellung vorgegeben. Diese steuert dann in dem Betrieb das Antriebsaggregat 30 zwischen den Endstellungen und schaltet bei Erreichen der jeweiligen Endstellung das Antriebsaggregat 30 ab. Außerdem wird die endgültige Schließendstellung zur Ermittlung einer Reversiergrenze herangezogen. Hierzu ist die Steuereinheit 32 derart ausgebildet, dass in einem vorgegebenen Streckenabschnitt vor der Schließendstellung - zwischen der Reversiergrenze und der endgültigen Schließendstellung - ein Ansteigen der Kraft nicht als Auffahren auf ein Hindernis, sondern als Erreichen des Endanschlages angesehen wird und nicht zur Kraftabschaltung herangezogen wird. Die Reversiergrenze ist beispielsweise 40 mm vor der endgültigen Schließendstellung einzurichten.

Die Steuereinheit 32 weist eine CPU und Software auf, in der die jeweiligen Steuerungsvorgänge als Instruktionen vorgegeben sind. Z.B. ist das Betriebsstartverfahren durch Software durchführbar, die beim Einrichten der Gebäudeabschlussantriebsvorrichtung 16 aufgerufen und durch die CPU abgearbeitet wird. Auch ist eine Steuersoftware für den Normalbetrieb vorgesehen, die den Normalbetrieb unter Verwendung der in den Lernfahrten eingelernten Werte für die Endstellungen und die Kraftschwellen steuert.

In den Figuren 9 und 10 sind noch zwei weitere Ausführungsbeispiele für den als Rolltor 18 ausgebildeten Gebäudeabschluss 10 angegeben. Dabei ist bei dem Ausführungsbeispiel der Figur 9 das Rolltor 18 als Außenroller ausgebildet. Die Wickelwelle 26 und die als Rolltorantrieb 24 ausgebildete Gebäudeabschlussantriebsvorrichtung 16, die daran angeschlossen ist, sind innerhalb einer Verkleidung außen am Gebäude oberhalb der zu verschließenden Toröffnung angebracht. Die Steuereinheit 32 sowie eine Notentriegelungseinrichtung zum Abkoppeln der Wickelwelle von den Rolltorantrieb 24 in Notfällen wie beispielsweise Stromausfällen sind innerhalb des Gebäudes angeordnet und entsprechend mit dem Rolltorantrieb 24 über Anschlussleitungen verbunden.

Bei dem im Figur 10 dargestellten Ausführungsbeispiel ist das Rolltor 18 als Innenroller ausgebildet, wobei Rolltorantrieb 24 und Steuereinheit 32 sowie Notentriegelungseinrichtung 46 im Inneren des Gebäudes angeordnet sind. Wenngleich das Betriebsstartverfahren und die Vorrichtungen zum Durchführen desselben am Beispiel eines Rolltores beschrieben worden sind, so sind die hier entwickelten Techniken auch auf andere Gebäudeabschlüsse, bei denen sich durch die Aneinanderreihung und Stauchung und Ziehen je nach unterschiedlichen Führungen Probleme hinsichtlich Komfort und Einhaltung einer Betriebssicherheit bei einer Kraftabschaltung ergeben, anwendbar. Beispielsweise kann der Gebäudeabschlussantrieb auch ein aus mehreren Segmenten aufgebauter Schiebetorflügel sein.

### Bezugszeichenliste:

- 10: Gebäudeabschluss
- 12: Gebäudeabschlussflügel
- 14: Führung
- 16: Gebäudeabschlussantriebsvorrichtung
- 18: Rolltor
- 20: Rollbehang
- 22: Lamelle
- 24: Rolltorantrieb
- 26: Wickelwelle
- 28: Schließkante
- 30: Antriebsaggregat
- 32: Steuereinheit
- 34: Positionsgeber
- 36: Inkrementalgeber
- 38: Antriebswelle
- 40: Speicher
- 42: Schließendstellungseinstellelement
- 44: Potentiometer
- 46: Notentriegelungseinrichtung

## Patentansprüche

1. Betriebsstartverfahren zum Einrichten eines Betriebs eines als Rolltor (18) ausgebildeten automatischen Gebäudeabschlusses (10), der einen aus mehreren Segmenten oder Lamellen (22) aufgebauten Gebäudeabschlussflügel (12), der als auf eine Wickelwelle (26) aufwickelbaren und abwickelbaren Rollbehang (20) ausgebildet ist, eine als Rollabschlussantrieb zum Antreiben der Wickelwelle (26) ausgebildeten Gebäudeabschlussantriebsvorrichtung (16), die derart an den Gebäudeabschlussflügel (12) angeschlossen ist, dass ein Antreiben in Schließrichtung eine in Richtung eines Zusammenstauchens der Segmente oder Lamellen (22) ausgeübte Druckkraft und ein Antreiben in Öffnungsrichtung eine in Richtung eines Auseinanderziehens der Segmente oder Lamellen (22) wirkende Zugkraft ausübt, und eine Steuereinheit (32) zum Steuern eines Gebäudeabschlussantriebsaggregats (30) der Gebäudeabschlussantriebsvorrichtung (16) aufweist, mit dem Schritt:
a) Durchführen einer Lernfahrt in Schließrichtung zum Einlernen einer Schließendstellung,
wobei Schritt a) umfasst:
a1) Antreiben des Gebäudeabschlussflügels (12) in Schließrichtung,
a2) Auflaufenlassen des Gebäudeabschlussflügels (12) gegen einen mechanischen Anschlag in der Schließendstellung,
a3) Erfassen des Auflaufens gegen den mechanischen Anschlag durch Überwachen eines von der Antriebskraft abhängigen Parameters, um ein Überschreiten einer Kraftschwelle zu erfassen,
a4) Einlernen einer eingelernten Schließendstellung durch Erfassen der Position des Gebäudeabschlussflügels (12), an der in Schritt a3) ein Auflaufen gegen den mechanischen Anschlag mittels Kraftschwellenerfassung erfasst worden ist, wobei die Schritte a1) bis a4) automatisch durchgeführt werden, um die eingelernte Schließendstellung automatisch einzulernen,
**dadurch gekennzeichnet,**
**dass** Schritt a) weiter umfasst:
a5) durch eine Bedienperson erfolgendes Auswählen einer relativ zu der eingelernten Schließendstellung in Öffnungsrichtung versetzt positionierten Position des Gebäudeabschlussflügels (12) als endgültige Schließendstellung, wobei Schritt a5) umfasst:
a5.1) Einstellen eines Schließendstellungseinstellelements (42) an dem Gebäudeabschlussantrieb oder der damit verbundenen Steuereinheit (32) zum Feineinstellen der Schließendposition,
und wobei Schritt a5.1) umfasst:
Auswählen einer von mehreren vorgegebenen Positionen des Schließendstellungseinstellelements (42) zum Auswählen eines von mehreren diskret vorgegebenen Versetzungsgraden, um welche die Schließendstellung von der eingelernten Schließendstellung in Öffnungsrichtung versetzt ist.

2. Betriebsstartverfahren nach Anspruch 1,
**dadurch gekennzeichnet,**
**dass** Schritt a5) eine manuelle Feinjustierung des Ausmaßes der Versetzung der endgültigen Schließendstellung von der automatisch eingelernten Schließendstellung umfasst.

3. Betriebsstartverfahren nach einem der voranstehenden Ansprüche,
**dadurch gekennzeichnet,**
**dass** Schritt a) weiter umfasst:
a6.1) Abspeichern der eingelernten Schließendstellung und Beibehalten eines Ausmaßes der Versetzung der endgültigen Schließendstellung von der eingelernten Schließendstellung, um im Betrieb aus der eingelernten Schließendstellung und dem Ausmaß der Versetzung die endgültige Schließendstellung für eine Steuerung der Gebäudeabschlussantriebvorrichtung (16) zu bestimmen und/oder
a6.2) Abspeichern der endgültigen Schließendstellung zur Verwendung in einer Steuerung der Gebäudeabschlussantriebsvorrichtung (16).

4. Betriebsstartverfahren nach einem der voranstehenden Ansprüche,
**gekennzeichnet durch** den Schritt:
b) Durchführen einer Lernfahrt in Öffnungsrichtung zum Einlernen einer Öffnungsendstellung.

5. Betriebsstartverfahren nach Anspruch 4,
**dadurch gekennzeichnet,**
**dass** Schritt b) umfasst:
b1) Verfahren des Gebäudeabschlussflügels (12) in Öffnungsrichtung,
b2) Auflaufenlassen des Gebäudeabschlussflügels (12) gegen einen mechanischen Anschlag in der Öffnungsendstellung,
b3) Erfassen des Auflaufens gegen den mechanischen Anschlag in der Öffnungsendstellung durch Überwachen eines von der Antriebskraft abhängigen Parameters, um ein Überschreiten einer Kraftschwelle zu erfassen,
b4) Erfassen der Position des Gebäudeabschlussflügels (12), an der in Schritt b3) ein Auflaufen gegen den mechanischen Anschlag erfasst worden ist, als Öffnungsendstellung.

6. Betriebsstartverfahren nach einem der Ansprüche 4 oder 5,
**dadurch gekennzeichnet,**
**dass** die Öffnungsendstellung als Referenzpunkt für einen Positionsgeber (34) verwendet wird, um aus einer Drehwinkelstellung einer Antriebswelle (38) des Gebäudeabschlussantriebs eine Position des Gebäudeabschlussflügels (12) zu bestimmen.

7. Betriebsstartverfahren nach einem der voranstehenden Ansprüche,
**dadurch gekennzeichnet,**
**dass** als Ausmaß einer Versetzung der endgültigen Schließendstellung von einer durch Kraftabschaltung eingelernten Schließendstellung in einem begrenzten Bereich zwischen 0 und ca. 1,5 Segmentlängen oder Lamellenlängen, insbesondere zwischen 0 und 1 Segmentlänge oder Lamellenlänge, auswählbar ist.

8. Betriebsverfahren für einen als Rolltor (18) ausgebildeten automatischen Gebäudeabschluss (10), der einen aus mehreren Segmenten oder Lamellen (22) aufgebauten Gebäudeabschlussflügel (12), der als auf eine Wickelwelle (26) aufwickelbaren und abwickelbaren Rollbehang (20) ausgebildet ist, einen als Rollabschlussantrieb zum Antreiben der Wickelwelle (26) ausgebildeten Gebäudeabschlussantrieb, der derart an den Gebäudeabschlussflügel (12) angeschlossen ist, dass ein Antreiben in Schließrichtung eine in Richtung eines Zusammenstauchens der Segmente oder Lamellen ausgeübte Druckkraft und ein Antreiben in Öffnungsrichtung eine in Richtung eines Auseinanderziehens der Segmente oder Lamellen (22) wirkende Zugkraft ausübt, und eine Steuereinheit (32) zum Steuern eines Gebäudeabschlussantriebsaggregats (30) der Gebäudeabschlussantriebsvorrichtung (16) aufweist,
**gekennzeichnet durch** die Schritte:
Durchführen eines Betriebsstartverfahrens nach einem der voranstehenden Ansprüche,
Steuern des Gebäudeabschlussantriebs unter Verwendung der endgültigen Schließendstellung, so dass die endgültige Schließendstellung zur Ermittlung einer Stoppposition bei Verfahren in Schließrichtung und/oder zur Ermittlung einer Reversiergrenze herangezogen wird.

9. Automatisches Rolltor (18), umfassend:
einen aus mehreren Segmenten oder Lamellen (22) aufgebauten, als Rollbehang (20) ausgebildeten Gebäudeabschlussflügel (12), der auf eine Wickelwelle (26) zum Öffnen aufwickelbar und zum Schließen abwickelbar ist, und eine Gebäudeabschlussantriebsvorrichtung (16), die als
Rollabschlussantriebsvorrichtung zum Antreiben der Wickelwelle (26) ausgebildet ist und die derart an den Gebäudeabschlussflügel (12) angeschlossen ist, dass ein Antreiben in Schließrichtung eine in Richtung eines Zusammenstauchens der Segmente oder Lamellen (22) ausgeübte Druckkraft und ein Antreiben in Öffnungsrichtung eine in Richtung eines Auseinanderziehens der Segmente oder Lamellen (22) wirkende Zugkraft ausübt, wobei die
Gebäudeabschlussantriebsvorrichtung ein Gebäudeabschlussantriebsaggregat (30) zum Anschieben des Gebäudeabschlussflügels (12) in die Schließrichtung und zum Ziehen des Gebäudeabschlussflügels (12) in die Öffnungsrichtung und eine Steuereinheit (32) zum Steuern des Gebäudeabschlussantriebsaggregats (30) umfasst,
wobei die Steuereinheit (32) zum automatischen Einlernen einer eingelernten Schließendstellung mittels Kraftabschaltung im Zuge einer Lernfahrt in Schließrichtung ausgebildet ist,
**gekennzeichnet durch**
eine Schließendstellungseinstelleinrichtung, mittels der eine Position, die von der automatisch eingelernten Schließendstellung in Öffnungsrichtung versetzt ist, als Schließendstellung einstellbar ist, wobei die Schließendstellungseinrichtungseinrichtung ein Schließendstellungseinstellelement (42) zum manuellen Einstellen des Maßes der Versetzung der Schließendstellung aufweist, wobei das Schließendstellungseinstellelement (42) mehrere vorgegebene Positionen zum Auswählen eines von mehreren diskret vorgegebenen Versetzungsgraden aufweist, um welche die Schließendstellung von der eingelernten Schließendstellung in Öffnungsrichtung versetzt ist.

10. Rolltor (18) nach Anspruch 9, **dadurch gekennzeichnet,**
**dass** das Schließendstellungseinstellelement (42) ein Potentiometer (44) umfasst.

11. Rolltor (18) nach einem der Ansprüche 9 oder 10, **dadurch gekennzeichnet, dass** die Steuereinheit (32) zum Durchführen des Betriebsstartverfahrens nach einem der Ansprüche 1 bis 7 und/oder zum Durchführen des Betriebsverfahrens nach Anspruch 8 eingerichtet ist.

12. Rolltor (18) nach einem der Ansprüche 9 bis 11, **dadurch gekennzeichnet, dass** die Gebäudeabschlussantriebsvorrichtung (16) einen Relativweggeber zum Erfassen einer Drehwinkelstellung einer an den Gebäudeabschlussflügel (12) anzuschließenden Antriebswelle (38) des Gebäudeabschlussantriebsaggregats (30) aufweist, um damit die Position des Gebäudeabschlussflügels (12) zu erfassen.

13. Rolltor (18) nach einem der Ansprüche 9 bis 12,
**dadurch gekennzeichnet,**
**dass** als Ausmaß einer Versetzung der endgültigen Schließendstellung von einer durch Kraftabschaltung eingelerneten Schließendstellung in einem begrenzten Bereich zwischen 0 und ca. 1,5 Segmentlängen oder Lamellenlängen, insbesondere zwischen 0 und 1 Segmentlänge oder Lamellenlänge auswählbar ist.

## Claims

1. Operating start method for setting up operation of an automatic building closure (10) designed as a rolling door (18), which comprises a building closure wing (12) composed of a plurality of segments or slats (22), which is designed as a roller curtain (20) that can be wound onto and unwound from a winding shaft (26), a building closure drive device (16) designed as a roller closure drive for driving the winding shaft (26), which is connected to the building closure wing (12) in such a manner that driving in the closing direction exerts a pushing force exerted in the direction of compressing the segments or slats (22) and driving in the opening direction exerts a pulling force exerted in the direction of pulling apart the segments or slats (22), and a control unit (32) for controlling a building closure drive unit (30) of the building closure drive device (16), comprising the step of:
a) performing a learning travel in the closing direction for teaching-in a closing end position,
wherein step a) comprises:
a1) driving the building closure wing (12) in the closing direction,
a2) allowing the building closure wing (12) to run up against a mechanical stop in the closing end position,
a3) detecting the run-up against the mechanical stop by monitoring a parameter dependent on the drive force in order to detect an exceeding of a force threshold,
a4) teaching-in a taught-in closing end position by detecting the position of the building closure wing (12) at which a run-up against the mechanical stop has been detected in step a3) by means of force threshold detection, the steps a1) to a4) being carried out automatically in order to teach-in the taught-in closing end position automatically,
**characterized in**
**that** step a) further comprises
a5) selecting, by an operator, a positioned position of the building closure wing (12) offset in the opening direction relative to the taught-in closing end position as the final closing end position,
wherein step a5) comprises:
a5.1) adjusting a closing end position setting element (42) on the building closure drive or the control unit (32) connected thereto for fine adjustment of the closing end position,
and wherein step a5.1) comprises:
selecting one of a plurality of predetermined positions of the closing end position setting element (42) to select one of a plurality of discrete predetermined degrees of offset by which the closing end position is offset from the taught-in closing end position in the opening direction.

2. Operating start method according to claim 1,
**characterized in**
**that** step a5) comprises a manual fine adjustment of the extent of the offset of the final closing end position from the automatically taught-in closing end position.

3. Operating start method according to any one of the preceding claims,
**characterized in**
**that** step a) further comprises:
a6.1) storing the taught-in closing end position and maintaining an amount of offset of the final closing end position from the taught-in closing end position in order to determine, in operation, the final closing end position for a control of the building closure drive device (16) from the taught-in closing end position and the amount of offset, and/or
a6.2) storing the final closing end position for use in a control of the building closure drive device (16).

4. Operating start method according to any one of the preceding claims, **characterized by** the step of:
b) performing a learning travel in the opening direction for teaching-in an opening end position.

5. Operating start method according to claim 4,
**characterized in**
**in that** step b) comprises:
b1) moving the building closure wing (12) in the opening direction,
b2) allowing the building closure wing (12) to run up against a mechanical stop in the opening end position,
b3) detecting the run-up against the mechanical stop in the opening end position by monitoring a parameter which is dependent on the drive force in order to detect an exceeding of a force threshold,
b4) detecting the position of the building closure wing (12) at which a run-up against the mechanical stop has been detected in step b3) as the opening end position.

6. Operating start method according to any one of claims 4 or 5,
**characterized in that**
the opening end position is used as a reference point for a position sensor (34) in order to determine a position of the building closure wing (12) from a rotational angle position of a drive shaft (38) of the building closure drive.

7. Operating start method according to any one of the preceding claims,
**characterized in**
**that** the extent of an offset of the final closing end position from a closing end position taught-in by force shutdown can be selected in a limited range between 0 and approximately 1.5 segment lengths or slat lengths, in particular between 0 and 1 segment lengths or slat lengths.

8. Operating method for an automatic building closure (10) designed as a rolling door (18), which comprises a building closure wing (12) constructed from a plurality of segments or slats (22), which is designed as a roller curtain (20) which can be wound onto and unwound from a winding shaft (26), a building closure drive designed as a roller closure drive for driving the winding shaft (26), which is connected to the building closure wing (12) in such a manner that driving in the closing direction exerts a pushing force exerted in the direction of compressing the segments or slats (22) and driving in the opening direction exerts a pulling force exerted in the direction of pulling apart the segments or slats (22), and a control unit (32) for controlling a building closure drive unit (30) of the building closure drive device (16),
**characterized by** the steps of:
performing an operating start method according to any one of the preceding claims,
controlling the building closure drive using the final closing end position so that the final closing end position is used to determine a stop position when moving in the closing direction and/or to determine a reversing limit.

9. Automatic rolling door (18) comprising:
a building closure wing (12) constructed from a plurality of segments or slats (22) and designed as a roller curtain (20), which can be wound onto a winding shaft (26) for opening and unwound for closing, and a building closure drive device (16), which is designed as a rolling closure drive device for driving the winding shaft (26) and which is connected to the building closure wing (12) in such a way that driving in the closing direction exerts a compressive force acting in the direction of compression of the segments or slats (22) and driving in the opening direction exerts a pulling force acting in the direction of pulling apart the segments or slats (22), wherein the building closure drive device comprises a building closure drive unit (30) for pushing the building closure wing (12) in the closing direction and pulling the building closure wing (12) in the opening direction, and a control unit (32) for controlling the building closure drive unit (30),
wherein the control unit (32) is designed to automatically teach-in a taught-in closing end position by means of force shutdown in the course of a teach-in travel in the closing direction,
**characterized by**
a closing end position setting device, by means of which a position which is offset from the automatically taught-in closing end position in the opening direction can be set as the closing end position, wherein the closing end position setting device comprises a closing end position setting element (42) for manually setting the extent of displacement of the closing end position, wherein the
closing end position setting element (42) has a plurality of predetermined positions for selecting one of a plurality of discretely predetermined degrees of offset by which the closing end position is offset from the taught-in closing end position in the opening direction.

10. Rolling door (18) according to claim 9, **characterized in that** the closing end position setting element (42) comprises a potentiometer (44).

11. Rolling door (18) according to any one of claims 9 or 10, **characterized in that** the control unit (32) is arranged to perform the operating start method according to one of claims 1 to 7 and/or to perform the operating method according to claim 8.

12. Rolling door (18) according to any one of claims 9 to 11, **characterized in that** the building closure drive device (16) comprises a relative mover for detecting a rotational angle position of a drive shaft (38) of the building closure drive unit (30) to be connected to the building closure wing (12) to thus detect the position of the building closure wing (12).

13. Rolling door (18) according to any one of claims 9 to 12,
**characterized in**
**that** the extent of an offset of the final closing end position from a closing end position taught-in by force shutdown can be selected in a limited range between 0 and approx. 1.5 segment lengths or slat lengths, in particular between 0 and 1 segment lengths or slat lengths.

## Revendications

1. Procédé de mise en marche de fermeture de bâtiment automatique pour établir un fonctionnement d'une fermeture de bâtiment automatique (10) réalisée sous forme de porte roulante (18), qui comprend un vantail de fermeture de bâtiment (12) constitué de plusieurs segments ou lamelles (22), qui est réalisé sous forme de rideau enroulable (20) pouvant être enroulé et déroulé sur un arbre d'enroulement (26), un dispositif d'entraînement de fermeture de bâtiment (16) réalisé sous forme d'entraînement de fermeture roulante pour entraîner l'arbre d'enroulement (26), qui est raccordé au vantail de fermeture de bâtiment (12) de telle sorte qu'un entraînement dans le sens de la fermeture exerce une force de compression exercée dans le sens d'un tassement des segments ou des lamelles (22) et qu'un entraînement dans le sens de l'ouverture exerce une force de traction agissant dans le sens d'un écartement des segments ou des lamelles (22), et une unité de commande (32) pour commander un groupe d'entraînement de fermeture de bâtiment (30) du dispositif d'entraînement de fermeture de bâtiment (16),
avec l'étape:
a) effectuer un déplacement d'apprentissage dans le sens de la fermeture pour apprendre une position d'extrémité de fermeture,
l'étape a) comprenant:
a1) entraînement du vantail de fermeture de bâtiment (12) dans le sens de la fermeture,
a2) laisser le vantail de fermeture de bâtiment (12) s'arrêter contre une butée mécanique dans la position d'extrémité de fermeture,
a3) détection de l'arrêt contre la butée mécanique par surveillance d'un paramètre dépendant de la force d'entraînement, afin de détecter un dépassement d'un seuil de force,
a4) apprentissage d'une position d'extrémité de fermeture apprise en détectant la position du vantail de fermeture de bâtiment (12) à laquelle un arrêt contre la butée mécanique a été détectée à l'étape a3) au moyen de la détection du seuil de force, les étapes a1) à a4) étant exécutées automatiquement afin d'apprendre automatiquement la position d'extrémité de fermeture apprise,
**caractérisé en ce que**
l'étape a) comprend en outre:
a5) la sélection, par un opérateur, en tant que position d'extrémité finale de fermeture, d'une position du vantail de fermeture de bâtiment (12) décalée dans la direction d'ouverture par rapport à la position d'extrémité de fermeture apprise,
l'étape a5) comprenant:
a5.1) l'ajustement d'un élément de réglage de position d'extrémité de fermeture (42) sur l'entraînement de fermeture de bâtiment ou sur l'unité de commande (32) qui lui est reliée, afin d'affiner le réglage de la position d'extrémité de fermeture,
et l'étape a5.1) comprenant:
sélectionner l'une d'une pluralité de positions prédéterminées de l'élément de réglage de position d'extrémité de fermeture (42) pour sélectionner l'un d'une pluralité de degrés de décalage discrets prédéterminés par lesquels la position d'extrémité de fermeture est décalée de la position d'extrémité de fermeture apprise dans la direction d'ouverture.

2. Procédé de mise en marche selon la revendication 1,
**caractérisé en ce que**
l'étape a5) comprend un réglage manuel fin du degré de décalage de la position d'extrémité finale de fermeture par rapport à la position d'extrémité de fermeture apprise automatiquement.

3. Procédé de mise en marche selon l'une quelconque des revendications précédentes,
**caractérisé en ce que**
l'étape a) comprend en outre:
a6.1) mémoriser la position d'extrémité de fermeture apprise et conserver un degré de décalage de la position d'extrémité finale de fermeture par rapport à la position d'extrémité de fermeture apprise, afin de déterminer en fonctionnement, à partir de la position d'extrémité de fermeture apprise et du degré de décalage, la position d'extrémité finale de fermeture pour une commande du dispositif d'entraînement de fermeture de bâtiment (16) et/ou
a6.2) mémoriser la position d'extrémité finale de fermeture pour l'utiliser dans une commande du dispositif d'entraînement de fermeture de bâtiment (16).

4. Procédé de mise en marche selon l'une quelconque des revendications précédentes,
**caractérisé par** l'étape:
b) réalisation d'un déplacement d'apprentissage dans le sens de l'ouverture pour l'apprentissage d'une position d'extrémité d'ouverture.

5. Procédé de mise en marche selon la revendication 4,
**caractérisé en ce que**
l'étape b) comprend:
b1) déplacement du vantail de fermeture de bâtiment (12) dans le sens de l'ouverture,
b2) laisser le vantail de fermeture de bâtiment (12) s'arrêter contre une butée mécanique dans la position d'extrémité d'ouverture,
b3) détection de l'arrêt contre la butée mécanique dans la position d'extrémité d'ouverture par surveillance d'un paramètre dépendant de la force d'entraînement, afin de détecter un dépassement d'un seuil de force,
b4) détection de la position du vantail de fermeture de bâtiment (12), à laquelle un arrêt contre la butée mécanique a été détecté à l'étape b3), comme position d'extrémité d'ouverture.

6. Procédé de mise en marche selon l'une quelconque des revendications 4 ou 5,
**caractérisé en ce que**
la position d'extrémité d'ouverture est utilisée comme point de référence pour un capteur de position (34) afin de déterminer une position du vantail de fermeture de bâtiment (12) à partir d'une position angulaire de rotation d'un arbre d'entraînement (38) de l'entraînement de fermeture de bâtiment (12).

7. Procédé de mise en marche selon l'une quelconque des revendications précédentes,
**caractérisé en ce que**
le degré d'un décalage de la position d'extrémité finale de fermeture par rapport à une position d'extrémité de fermeture apprise par coupure de force peut être sélectionnée dans une plage limitée entre 0 et environ 1,5 longueur de segment ou longueur de lamelle, en particulier entre 0 et 1 longueur de segment ou longueur de lamelle.

8. Procédé de fonctionnement pour une fermeture de bâtiment automatique (10) réalisée sous forme de porte roulante (18), qui comprend un vantail de fermeture de bâtiment (12) constitué de plusieurs segments ou lamelles (22), qui est réalisé sous forme de rideau enroulable (20) pouvant être enroulé et déroulé sur un arbre d'enroulement (26), un entraînement de fermeture de bâtiment réalisé sous forme d'entraînement de fermeture roulante pour entraîner l'arbre d'enroulement (26), qui est raccordé au vantail de fermeture de bâtiment (12) de telle sorte qu'un entraînement dans le sens de la fermeture exerce une force de compression exercée dans le sens d'un tassement des segments ou des lamelles (22) et qu'un entraînement dans le sens de l'ouverture exerce une force de traction agissant dans le sens d'un écartement des segments ou des lamelles (22), et une unité de commande (32) pour commander un groupe d'entraînement de fermeture de bâtiment (30) du dispositif d'entraînement de fermeture de bâtiment (16), **caractérisé par** les étapes suivantes:
mettre en oeuvre un procédé de mise en marche selon l'une des revendications précédentes,
commander le dispositif d'entraînement de fermeture de bâtiment en utilisant la position d'extrémité finale de fermeture, de sorte que la position d'extrémité finale de fermeture est utilisée pour déterminer une position d'arrêt lors du déplacement dans le sens de la fermeture et/ou pour déterminer une limite d'inversion.

9. Porte roulante automatique (18), comprenant:
un vantail de fermeture de bâtiment (12) constitué de plusieurs segments ou lamelles (22) et réalisé sous forme de rideau enroulable (20), qui peut être enroulé sur un arbre d'enroulement (26) pour l'ouverture et déroulé pour la fermeture, et un dispositif d'entraînement de fermeture de bâtiment (16) qui est réalisé sous forme de dispositif d'entraînement de fermeture à enroulement pour entraîner l'arbre d'enroulement (26) et qui est raccordé au vantail de fermeture de bâtiment (12) de telle manière, qu'un entraînement dans le sens de la fermeture exerce une force de compression exercée dans le sens d'un tassement des segments ou des lamelles (22) et qu'un entraînement dans le sens de l'ouverture exerce une force de traction agissant dans le sens d'un écartement des segments ou des lamelles (22), le dispositif d'entraînement de fermeture de bâtiment comprenant un groupe d'entraînement de fermeture de bâtiment (30) pour pousser le vantail de fermeture de bâtiment (12) dans la direction de fermeture et pour tirer le vantail de fermeture de bâtiment (12) dans la direction d'ouverture et une unité de commande (32) pour commander le groupe d'entraînement de fermeture de bâtiment (30),
l'unité de commande (32) étant conçue pour l'apprentissage automatique d'une position d'extrémité de fermeture apprise au moyen d'une coupure de force au cours d'un déplacement d'apprentissage dans le sens de la fermeture,
**caractérisé par**
un dispositif de réglage de position d'extrémité de fermeture, au moyen duquel une position, qui est décalée par rapport à la position d'extrémité de fermeture apprise automatiquement dans le sens de l'ouverture, peut être réglée en tant que position d'extrémité de fermeture,
le dispositif de réglage de position d'extrémité de fermeture comprenant un élément de réglage d'extrémité de position de fermeture (42) pour régler manuellement le degré de décalage de la position de fermeture,
l'élément de réglage d'extrémité de position de fermeture (42) comprenant une pluralité de positions prédéterminées pour sélectionner l'un d'une pluralité de degrés de décalage prédéterminés de manière discrète, par lesquels la position d'extrémité de fermeture est décalée par rapport à la position d'extrémité de fermeture apprise dans la direction d'ouverture.

10. Porte roulante (18) selon la revendication 9, **caractérisée en ce que** l'élément de réglage de position d'extrémité de fermeture (42) comprend un potentiomètre (44).

11. Porte roulante (18) selon l'une quelconque des revendications 9 ou 10, **caractérisée en ce que** l'unité de commande (32) est agencée pour mettre en oeuvre le procédé de mise en marche selon l'une des revendications 1 à 7 et/ou pour mettre en oeuvre le procédé de fonctionnement selon la revendication 8.

12. Porte roulante (18) selon l'une quelconque des revendications 9 à 11, **caractérisée en ce que** le dispositif d'entraînement de fermeture de bâtiment (16) comporte un déplaceur relatif pour détecter une position angulaire de rotation d'un arbre d'entraînement (38) du groupe d'entraînement de fermeture de bâtiment (30) à raccorder au vantail de fermeture de bâtiment (12), afin de détecter ainsi la position du vantail de fermeture de bâtiment (12).

13. Porte roulante (18) selon l'une quelconque des revendications 9 à 12, **caractérisé en ce que**
l'on peut sélectionner comme degré d'un décalage de la position d'extrémité finale de fermeture par rapport à une position d'extrémité de fermeture apprise par coupure de force dans une plage limitée entre 0 et environ 1,5 longueur de segment ou longueur de lamelle, en particulier entre 0 et 1 longueur de segment ou longueur de lamelle.
